# EUROPÄISCHE PATENTSCHRIFT

(11) **EP 1 709 360 B1**
(45) Veröffentlichungstag und Bekanntmachung des Hinweises auf die Patenterteilung: **22.08.2007**
(21) Anmeldenummer: 05706675.5
(22) Anmeldetag: 10.01.2005
(51) Int. Cl.: F21V 7/00, F21V 5/04

(54) **ANORDNUNG ZUR GLEICHMÄSSIGEN ODER VORGEBBAREN BELEUCHTUNG VON GROSSEN FLÄCHEN**
SYSTEM FOR ILLUMINATING LARGE AREAS IN AN EVEN OR DEFINED MANNER
DISPOSITIF POUR ECLAIRER DE GRANDES SURFACES DE MANIERE HOMOGENE OU PREDETERMINABLE

(30) Priorität: 21.01.2004 DE 102004004261
(43) Veröffentlichungstag der Anmeldung: 11.10.2006
(73) Patentinhaber: Fresnel Optics GmbH, 99510 Apolda (DE)
(72) Erfinder: STIER, Matthias, 99510 Niederrossla (DE); HOFFMAN, Werner, 07747 Jena (DE)
(74) Vertreter: Grambow, Uwe
(86) Internationale Anmeldenummer: PCT/DE2005/000038
(87) Internationale Veröffentlichungsnummer: WO 2005/071310

(56) Entgegenhaltungen:
- EP-A- 0 552 015
- EP-A- 0 735 311
- EP-A- 1 411 294
- WO-A-20/04097293

## Beschreibung

Die Erfindung betrifft eine Anordnung zur gleichmäßigen oder vorgebbaren Beleuchtung von großen Flächen mit einer Lichtquelle, wobei über die jeweilige Fläche eine weitestgehend konstante Beleuchtungsstärkeverteilung erreicht werden soll. Mit der erfindungsgemäßen Lösung können beispielsweise eine großflächige Beleuchtung im Freien, aber auch in geschlossenen Räumen erzielt werden, so dass sie beispielsweise für die Ausleuchtung von Verkehrs- oder auch Büroräumen geeignet ist. Es kann aber auch eine gewünschte vorgegebene Beleuchtung bestimmter Flächenbereiche einer zu beleuchtenden Fläche, wie insbesondere äußere Randbereiche einer solchen Fläche erreicht werden.

Bei der Ausleuchtung von Flächen mit großen Aperturwinkeln, bei denen die Randstrahlung mit Winkeln von ca. 120 ° emittiert wird, kommt es an den Rändern von auszuleuchtenden Flächenbereichen zu einem erheblichen Abfall der dort erreichbaren Beleuchtungsstärken.

Unter Berücksichtigung des photometrischen Entfernungsgesetzes und die schräg geneigte Projektion des abgestrahlten Lichtes auf die jeweilige auszuleuchtende Fläche treten Beleuchtungsstärkeabfälle, mit einem Faktor cos (w)³, bezogen auf die Mitte der beleuchteten Fläche (bei 60 °: 0,125 auf). So ist eine Reduzierung der Beleuchtungsstärke an den Rändern in Bezug zur Mitte der jeweiligen Fläche auf 1/8 bei herkömmlichen Lösungen zu verzeichnen.

Für viele Anwendungsfälle ist aber eine gleichmäßige Beleuchtungsstärkeverteilung über die gesamte jeweilig auszuleuchtende Fläche erwünscht.

Hierzu werden bei bekannten Lösungen speziell asphärisch geformte und Freiformflächen aufweisende Reflektoren eingesetzt, die hohe Anforderungen an die Berechnung und die Herstellung solcher Asphären und Freiformflächen aufweisenden Reflektoren stellen. Üblicherweise müssen solche Reflektoren auch für den jeweiligen Anwendungsfall gesondert berechnet und gefertigt werden.

In einer anderen Alternative ist es ebenfalls Stand der Technik gesondert berechnete optische Elemente mit Fresnelstrukturen für eine solche Beleuchtung einzusetzen, die in relativ weiten Bereichen eine Variation der Beleuchtungsstärkeverteilung ermöglichen.

Bei den herkömmlichen Fresneloptiken werden aber alternierend wechselnd die so genannten Wirk- und Störflanken eingesetzt, wobei die Störflanken einen eher negativen Einfluss auf die Lichtführung ausüben und häufig Lichtverluste in Kauf genommen werden müssen.

Dokument EP-A-0 735 311 zeigt eine Anordnung zur Beleuchtung von Innenräumen mit grossen Flächen mit einer Lichtquelle und mit einem refelktierenden Element, dessen Oberfläche eine Struktur aufweist.

Es ist daher Aufgabe der Erfindung Möglichkeiten vorzuschlagen, mit denen eine gleichmäßige oder vorgegebene Beleuchtung großer Flächen in kostengünstiger, variabler Form erreichbar ist und eine relativ geringe Baugröße mindestens eines einzusetzenden reflektierenden Elementes eingehalten werden kann.

Erfindungsgemäß wird diese Aufgabe mit einer Anordnung, die die Merkmale des Anspruchs 1 aufweist, gelöst. Vorteilhafte Ausgestaltungsformen und Weiterbildungen der Erfindung können mit den in den untergeordneten Ansprüchen bezeichneten Merkmalen erreicht werden.

Die erfindungsgemäße Anordnung zur gleichmäßigen oder vorgegebenen Beleuchtung von großen Flächen, wobei die jeweiligen großen Flächen immer in Bezug zur Größe der jeweiligen Lichtquelle, bzw. der von einer Lichtquelle emittierten Lichtstrahlung gewertet werden soll, verwendet mindestens ein reflektierendes Element, an dem eine Fresnelstruktur ausgebildet ist und kollimiertes Licht der Lichtquelle an der mit der Fresnelstruktur versehenen Oberfläche reflektiert wird. Bei dem auf diese Oberfläche gerichteten Licht kann eine geringe Divergenz toleriert und durch geeignete Maßnahmen am reflektierenden Element gegebenenfalls auch noch kompensiert werden.

Dabei ist an dem mindestens einen reflektierenden Element eine zumindest bereichsweise störflankenfreie Fresnelstruktur ausgebildet. Diese Fresnelstruktur wird dabei aus alternierend wechselnden Wirkflanken gebildet, die jeweils in Bezug zum einfallenden kollimierten Licht wechselnde Winkelneigung aufweisen. Dadurch wird mit einer in einer Winkelneigung ausgerichteten Wirkflanke einfallendes kollimiertes Licht gesammelt und mit der zu einer solchen Wirkflanke benachbarten in einer jeweils anderen Winkelneigung ausgerichteten Wirkflanke das einfallende kollimierte Licht gestreut.

In bevorzugter Form sollte dabei eine solche störflankenfreie Fresnelstruktur in Bezug zur optischen Achse des gesamten Systems bzw. des kollimierten Lichtes zumindest im radial äußeren Bereich eines solchen reflektierenden Elementes ausgebildet sein. Selbstverständlich besteht aber auch die Möglichkeit, den gesamten zur Reflexion genutzten Oberflächenbereich eines solchen erfindungsgemäßen reflektierenden Elementes mit einer störflankenfreien Fresnelstruktur zu versehen.

Vorteilhaft ist es außerdem an erfindungsgemäß einzusetzenden reflektierenden Elementen eine störflankenfreie Fresnelstruktur auf dessen Rückseite auszubilden, so dass das kollimierte Licht über die der jeweiligen Lichtquelle zugewandten Oberfläche des reflektierenden Elementes, durch dieses hindurch auf die jeweiligen Wirkflanken der erfindungsgemäßen Fresnelstruktur auftreffen, an diesen in Abhängigkeit der jeweiligen Neigungswinkel der Wirkflächen reflektiert und nach einer Brechung an der Grenzfläche, die gegenüberliegend der störflankenfreien Fresnelstruktur an der Oberfläche des reflektierenden Elementes angeordnet ist, zusätzlich gebrochen wird, so dass durch eine solche Brechung die Strahlführung nochmals vorteilhaft für die gewünschte gleichmäßige großflächige Ausleuchtung genutzt werden kann.

In diesem Fall sollte das erfindungsgemäß einzusetzende reflektierende Element aus einem das jeweilige Licht transparenten Werkstoff mit einem bekannten Brechungsindex gebildet sein und die äußeren Oberflächen der störflankenfreien Fresnelstruktur mit einer das jeweilige Licht reflektierenden Beschichtung überzogen sein. So können die eigentlichen reflektierenden Elemente aus einem geeigneten Kunststoff bestehen, der beispielsweise durch Spritzgussverfahren oder an sich herkömmliches Heißprägen bearbeitet werden kann.

Erfolgt die Reflexion des kollimierten Lichtes aber direkt unmittelbar auf der Oberfläche einer störflankenfreien Fresnelstruktur, ohne dass das jeweilige Licht vorab durch den Werkstoff eines reflektierenden Elementes auf die jeweiligen Wirkflanken auftrifft, kann die erfindungsgemäße störflankenfreie Fresnelstruktur auch ausschließlich aus einem entsprechend reflektierenden Werkstoff gebildet sein oder, wie bereits angesprochen, eine solche reflektierende Beschichtung auf einer entsprechend störflankenfreien Fresnelstruktur ausgebildet worden sein.

An einer erfindungsgemäßen Anordnung können aber auch mehr als ein reflektierendes Element mit störflankenfreier Fresnelstruktur eingesetzt werden. So besteht die Möglichkeit mehrere solcher reflektierender Elemente in Form eines so genannten "Arrays" nebeneinander anzuordnen, die gegebenenfalls auch fest oder wieder lösbar miteinander verbunden werden können. In dieser Form lassen sich quasi, wie in einem Baukastensystem, unterschiedlich dimensionierte und den jeweiligen Anwendungsfall berücksichtigende erfindungsgemäße Anordnungen montieren.

Sowohl ein, wie auch mehrere reflektierende Elemente, an denen störflankenfreie Fresnelstrukturen ausgebildet sind, sollten dabei möglichst in einer gemeinsamen Ebene, die außerdem möglichst parallel oder unter einem geneigten Winkel zur jeweiligen zu beleuchtenden Fläche ausgerichtet ist, angeordnet werden.

Für die gewünschte homogene Ausleuchtung der jeweiligen relativ großen Fläche sollten bevorzugt Mindestabstände an einer erfindungsgemäßen Anordnung eingehalten werden, um die gewünschten Effekte erreichen zu können. So sollte der Abstand A des einen oder auch mehrerer reflektierender(n) Element(e) zur zu beleuchtenden Fläche mindestens fünffach, bevorzugt mindestens zehnfach so groß sein, wie der Durchmesser oder die Flächendiagonale des Querschnitts des jeweiligen kollimierten Lichtes, das auf das jeweilige oder die zueinander entsprechend angeordneten reflektierende(n) Element(e) gerichtet ist, sein.

Dadurch können die mit der Erfindung erreichbaren Effekte noch besser ausgenutzt werden. Hierbei kann berücksichtigt werden, dass eine der beiden Wirkflanken eines benachbart zueinander angeordneten entsprechend entgegengesetzt ausgerichteten Wirkflankenpaares, die Funktion eines konkaven Reflex(Hohl-Spiegel) und die jeweils andere Wirkflanke die Funktion eines konvexen Spiegels (Wölbspiegels) erfüllt. Die die Funktion eines konvexen Spiegels ausübende Wirkflanke streut das Licht in Richtung äußeren Rand der auszuleuchtenden Fläche und die die Funktion eines konkaven Spiegels ausübende Wirkfläche sammelt das Licht in Richtung des Brennpunktes, da aber die Entfernungen der zu beleuchtenden Fläche relativ groß gehalten sind, wird auch das entsprechend mit einer solchen Wirkflanke reflektierte Licht eigentlich gestreut.

Die durch die an den jeweiligen unterschiedlich ausgerichteten Wirkflächen durch Reflexion auf die zu beleuchtende Fläche erhaltenden Abbildungen überlagern sich auf der jeweilig auszuleuchtenden Fläche und es wird eine Vergleichmäßigung der Beleuchtungsstärke über die gesamte zu beleuchtende Fläche erreicht. Die Lichtverteilung erfolgt dabei unabhängig von der jeweiligen Geometrie der Lichtquelle oder der Strahlgeometrie der von dieser emittierten Lichtstrahlung, so dass von einer Ausleuchtung im so genannten "Fernfeld" gesprochen werden kann. Hierbei sollte die photometrische Grenzentfernung des photometrischen Entfernungsgesetzes berücksichtigt sein.

Nachfolgend soll die Erfindung beispielhaft näher erläutert werden.

Dabei zeigen:
- Figur 1: in schematischer Form ein Beispiel einer Anordnung für eine Ausleuchtung großer Flächen;
- Figur 2: eine Teildarstellung eines reflektierenden Elementes mit konventioneller Fresnelstruktur, wie es bei einer Anordnung nach Figur 1 eingesetzt werden kann;
- Figur 3: in schematischer Form das Reflexionsverhalten einer konventionellen Fresnelstruktur an Wirk- und Störflanke;
- Figur 4: das Reflexionsverhalten an einer konventionellen Fresnelstruktur mit Mehrfachreflexionen an der Störflanke;
- Figur 5: in schematischer Form das prinzipielle Reflexionsverhalten an einer erfindungsgemäß einzusetzenden störflankenfreien Fresnelstruktur und
- Figur 6: in dreidimensionaler Form eine berechnete Beleuchtungsstärkeverteilung über eine Fläche, die mit einer erfindungsgemäßen Anordnung erreichbar ist.

In Figur 1 ist in schematischer Form eine Anordnung zur Beleuchtung großer Flächen 5 dargestellt. Dabei wird kollimiertes Licht 1' einer Lichtquelle 1 auf ein mit einer Fresnelstruktur versehenes reflektierendes Element 2 gerichtet und von diesem in Richtung auf die zu beleuchtende Fläche 5 mit einer entsprechend großen Apertur zurückreflektiert.

In Figuren 2 und 3 sind Teildarstellungen gezeigt, bei denen herkömmliche, mit einer Fresnelstruktur versehene reflektierende Elemente mit ihrer jeweiligen Strahlführung dargestellt sind.

So wird mit Figur 2 angedeutet, wie das kollimierte Licht der Lichtquelle 1 durch den Werkstoff eines reflektierenden Elementes auf die Wirkflanken einer herkömmlichen Fresnelstruktur auftrifft, entsprechend des Einfallswinkels auf den jeweiligen Wirkflanken in einem radial nach außen gerichteten Winkel reflektiert und an der äußeren Oberfläche, als Grenzfläche des reflektierenden Elementes entsprechend nochmals gebrochen wird.

Mit der schematischen Darstellung nach Figur 3 soll aber verdeutlicht werden, wie ein Teil des einfallenden kollimierten Lichtes 1' nicht nur an einer Wirkflanke 6 einer herkömmlichen Fresnelstruktur, sondern auch an einer Störflanke 7 reflektiert wird, so dass dieser Teil, der sowohl an Wirk-, wie auch an Störflanken reflektiert zu einer stärkeren Ausleuchtung, mit entsprechend erhöhter Beleuchtungsstärke des zentralen mittigen Bereiches der jeweiligen zu beleuchtenden Fläche führt.

Wie aus Figur 4 deutlich ersichtlicht wird, trifft ein Teil des kollimierten Lichtes 1' direkt auf eine Störflanke, wird von dieser auf eine Wirkflanke reflektiert und von der Wirkflanke wieder auf die Störflanke und von dieser dann aus dem reflektierenden Element 2 zur Beleuchtung einer Fläche reflektiert. Der Anteil des vom reflektierenden Element 2 reflektierten Lichtes tritt dabei nahezu parallel aus diesem heraus, so dass eine unerwünschte Erhöhung der Beleuchtungsstärke im zentralen Bereich der zu beleuchtenden Fläche auftritt.

Bei den in den Figuren 3 und 4 dargestellten reflektierenden Elementen 2 könnte eine solche unerwünschte Lichtführung, die insbesondere durch die Reflexionen an den Störflanken auftritt, vermieden werden, wenn ein Störflankenwinkel von 0 ° eingehalten worden ist, wobei dieser Winkel in Bezug zur optischen Achse betrachtet werden soll. Bei einer Ausführungsform gemäß Figur 3 würde dann ein Lichtstrahl nach der Reflexion an einer senkrechten Störflanke mit dem gleichen Winkel nach rechts aus dem reflektierenden Element 2 austreten, so dass er mit dem gleichen Abstand auf der anderen Seite der zu beleuchtenden Fläche auftreffen würde. Ein analoges Verhalten würde ein Lichtstrahl auf der gegenüberliegenden Seite des reflektierenden Elementes 2 zeigen, so dass dadurch dann keine Erhöhung der Beleuchtungsstärke im zentralen mittigen Bereich der zu beleuchtenden Fläche zu verzeichnen wäre. Solche Fresnelstrukturen sind aber wegen der üblichen formgebenden Herstellungsverfahren ungeeignet, da sie eine zerstörungsfreie Entformung unmöglich machen.

Mit Figur 5 soll aber das vorteilhafte Reflexionsverhalten einer störflankenfreien Fresnelstruktur an einer bei der Erfindung einsetzbarem reflektierendem Element 2 in schematischer Form verdeutlicht werden.

So trifft das von der hier nicht dargestellten Lichtquelle 1 emittierte, kollimierte Licht 1' zumindest nahezu orthogonal auf ein planare ebene Grenzfläche eines ansonsten transparenten reflektierenden Elementes 2, auf die jeweiligen Wirkflanken 3 und 4, die in Bezug zur optischen Achse, die parallel zum kollimierten Licht ausgerichtet ist, in einem jeweils entgegengesetzten Winkel geneigt sind, auf und wird entsprechend der Einfallswinkel auf diese, hier reflektierend beschichteten Wirkflanken 3 und 4 die jeweiligen Einfallswinkel berücksichtigend, reflektiert. Das jeweilige reflektierte Licht wird dann an der gegenüberliegenden Oberfläche des reflektierenden Elementes 2 entsprechend gebrochen. Dabei ist Figur 5 deutlich entnehmbar, dass das von den in unterschiedlichen Winkelneigungen ausgerichteten Wirkflächen 3 und 4 einfallende kollimierte Licht 1' jeweils in entgegengesetzte Richtungen reflektiert und zusätzlich gebrochen wird.

Je nach Position/Abstand der Wirkflanken 3 und 4 in Bezug zur optischen Achse des einfallenden kollimierten Lichtes 1' wird dabei das jeweilige an den Wirkflanken 3 und 4 reflektierte und gegebenenfalls zusätzlich noch gebrochene Licht einmal in Richtung auf den radial äußeren Rand der zu beleuchtenden Fläche 5 abgelenkt und die jeweils andere der Wirkflächen 3 oder 4 lenkt Licht in fokussierter Form auf einen entsprechenden Brennpunkt und bei entsprechend großem Abstand zwischen reflektierendem Element 2 und zu beleuchtender Fläche 5 über den Brennpunkt, der in der optischen Achse angeordnet ist, in radial äußere Richtung weiter nach außen hinaus ab, so dass sich dadurch der erfindungsgemäß gewünschte Effekt einer gleichmäßigen Beleuchtungsstärke, die über die gesamte zu beleuchtende Fläche 5 erreicht werden soll, einstellen kann.

In nicht dargestellter Form können zusätzlich, ausgehend von der optischen Achse einer erfindungsgemäßen Anordnung, die jeweiligen Neigungswinkel von Wirkflanken 3 und 4 einer störflankenfreien Fresnelstruktur entsprechend ihrer Abstände in Bezug zur optischen Achse angepasst werden und entsprechend unterschiedliche Neigungswinkel von Wirkflächen 3 und 4 am reflektierenden Element eingehalten werden.

Bei einem Beispiel, analog zu einem reflektierenden Element 2, wie es in Figur 5 gezeigt ist, kann aber auch die Oberfläche eines reflektierenden Elementes 2, in die das Licht ein- und gebrochen wieder austritt, zumindest bereichsweise konkav und/oder konvex gekrümmt ausgebildet sein. Dadurch können einmal eine nicht auszuschließende Divergenz, des auf die entsprechende Oberfläche des reflektierenden Elementes 2 gerichteten kollimierten Lichtes 1' kompensiert und gegebenenfalls zum anderen für die gewünschte homogene Beleuchtung der jeweiligen Fläche 5 verbesserte Austrittswinkel der an einer solchen in gewölbter Form ausgebildeten Oberfläche von reflektierenden Elementen 2 gebrochenen Lichtes ausgenutzt werden.

In Figur 6 ist in dreidimensionaler Form eine berechnete Beleuchtungsstärkeverteilung über eine beleuchtete Fläche 5, die mit einem Beispiel einer erfindungsgemäßen Anordnung erreichbar ist, gezeigt.

Die hier berücksichtigte zu beleuchtende Fläche 5 hatte eine Kreisform mit einem Durchmesser von 7100 mm, bei einem Abstand der Fläche vom reflektierenden Element 2 von 2500 mm.

Bei der Berechnung wurden folgende weitere Parameter eines Beispiels einer erfindungsgemäßen Anordnung berücksichtigt:

Es wurde eine maximale Randstrahlneigung von 55 ° für an einem reflektierenden Element 2 reflektiertes Licht, das auf eine zu beleuchtende Fläche gerichtet wird, angenommen. Dieser Randstrählwinkel entspräche den jeweiligen äußeren Lichtstrahlen, wie sie Figur 1 entnommen werden können.

Es ergab sich dadurch ein Beleuchtungsstärkeabfall von cos³(55) = 0,189, was etwa 19 % in Bezug zur Mitte der zu beleuchtenden Fläche entsprechen würde.

Durch die Berechnung für ein erfindungsgemäßes reflektierendes Element 2 konnte hierfür eine deutliche Kompensation nachgewiesen werden, so dass eine gleichmäßige Beleuchtungsstärkeverteilung über die recht große Fläche erreicht werden konnte.

Bei der Berechnung wurde auf die bekannte Asphärengleichung: $z = ( 1 / r \times {h}^{2} ) / \left(1+\sqrt{\left(1-cc\right) ⁢ x ⁢ {h}^{2} / {r}^{2}}+{A}_{2}⁢{h}^{2}+{A}_{4}⁢{h}^{4}+{A}_{6}⁢{h}^{6}+{A}_{8}⁢{h}^{8}…\right)$

Dabei wurde von einem zurückgegriffenen Radius
r = 157,67 mm
einem Kegelschnittparameter cc = -1
A₂ = 0
A₄ = -1.73625E-7
A₆ = 1.23325E-11 und
A₈ = -5.0425E-16 angezeigt.

Als h wurde der jeweilige Abstand von der optischen Achse berücksichtigt.

Das reflektierende Element war aus einem transparenten Werkstoff mit einem Brechungsindex von n = 1.49.

## Patentansprüche

1. Anordnung zur gleichmäßigen oder vorgebbaren Beleuchtung von großen Flächen (5) mit einer Lichtquelle, von der kollimiertes Licht (1') auf mindestens ein reflektierendes Element (2) mit einer in Fresnelstruktur ausgebildeten reflektierenden Oberfläche gerichtet ist,
**dadurch gekennzeichnet, dass** zumindest bereichsweise eine störflankenfreie Fresnelstruktur mit alternierend wechselnden Wirkflanken (3, 4), die jeweils in Bezug zum einfallenden kollimierten Licht wechselnde Winkelneigungen und für einfallendes kollimiertes Licht einmal eine Licht sammelnde und einmal eine Licht streuende Wirkung aufweisen, ausgebildet ist.

2. Anordnung nach Anspruch 1,
**dadurch gekennzeichnet, dass** eine störflankenfreie Fresnelstruktur in Bezug zur optischen Achse zumindest im radial äußeren Bereich eines reflektierenden Elementes (2) ausgebildet ist.

3. Anordnung nach Anspruch 1 oder 2,
**dadurch gekennzeichnet, dass** die störflankenfreie Fresnelstruktur auf der Rückseite von reflektierenden Elementen (2) ausgebildet ist.

4. Anordnung nach einem der vorhergehenden Ansprüche, **dadurch gekennzeichnet, dass** mehrere reflektierende Elemente (2) in einer Ebene, ein Array bildend, nebeneinander angeordnet sind.

5. Anordnung nach einem der vorhergehenden Ansprüche, **dadurch gekennzeichnet, dass** der Abstand A des/der reflektierenden Element(e) (2) zur zu beleuchtenden Fläche mindestens dem fünffachen des Durchmessers oder der Flächendiagonale des Querschnitts des kollimierten Lichtes entspricht.

6. Anordnung nach einem der vorhergehenden Ansprüche, **dadurch gekennzeichnet, dass** der jeweilige Neigungswinkel, der alternierend angeordneten Wirkflanken (3, 4) ausgehend von der optischen Achse radial nach außen verändert ist.

7. Anordnung nach einem der vorhergehenden Ansprüche, **dadurch gekennzeichnet, dass** die der störflankenfreien Fresnelstruktur gegenüberliegende Oberfläche des reflektierenden Elementes zumindest bereichsweise konkav und/oder konvex gewölbt ist.

## Claims

1. System for illuminating large areas (5) in an even or defined manner, with a light source, from which collimated light (1') is directed onto at least one reflected element (2), with a reflecting surface of the type of a Fresnel structure, **characterised in that** an interference flank free Fresnel structure is formed with alternatingly interchanging active flanks (3, 4) at least in some areas, which each comprise alternating angle inclinations with regard to the incoming collimated light, one with a light collecting, and one with a light diffusing effect.

2. System according to Claim 1, **characterised in that** an interference flank free Fresnel structure is formed in the radial outer area of a reflecting element (2) in relation to the optical axis.

3. System according to Claim 1 or 2, **characterised in that** the interference flank free Fresnel structure is formed on the back of reflecting elements (2).

4. System according to one of the preceding Claims, **characterised in that** several reflecting elements (2) are arranged adjacently on a level and form an array.

5. System according to one of the preceding Claims, **characterised in that** the distance A between the reflecting element(s) (2) and the area to be illuminated is at least a fifth of the diameter or the surface diagonal of the cross-section of the collimated light.

6. System according to one of the preceding Claims, **characterised in that** the relevant angle of inclination of the alternatingly arranged active flanks (3, 4) change radially towards the outside starting from the optical axis.

7. System according to one of the preceding Claims, **characterised in that** the surface of the reflecting element located opposite the interference flank free Fresnel structure is concavely and/or convexly arced at least in part.

## Revendications

1. Dispositif pour l'éclairage homogène ou prédéterminable de grandes surfaces (5) comportant une source de lumière, d'où de la lumière collimatée (1') est dirigée sur au moins un élément réfléchissant (2) ayant une surface réfléchissante qui est conformée en structure de Fresnel,
**caractérisé en ce qu'**est aménagée, au moins par zones, une structure de Fresnel sans flancs parasites avec des flancs actifs changeant en alternance (3, 4), qui présentent des inclinaisons angulaires changeant respectivement en fonction de la lumière incidente collimatée et, pour de la lumière incidente collimatée, tantôt un effet collecteur de lumière et tantôt un effet dispersant la lumière.

2. Dispositif selon la revendication 1, **caractérisé en ce qu'**est aménagée une structure de Fresnel sans flancs parasites par rapport à l'axe optique au moins dans la zone radialement extérieure d'un élément réfléchissant (2).

3. Dispositif selon la revendication 1 ou 2, **caractérisé en ce que** la structure de Fresnel sans flancs parasites est formée sur la face arrière d'éléments réfléchissants (2).

4. Dispositif selon l'une quelconque des revendications précédentes, **caractérisé en ce que** sont disposés côte à côte plusieurs éléments réfléchissants (2) dans un plan en formant un réseau.

5. Dispositif selon l'une quelconque des revendications précédentes, **caractérisé en ce que** la distance A du ou des éléments réfléchissants (2) à la surface à éclairer correspond au moins à cinq fois le diamètre ou la diagonale de surface de la section transversale de la lumière collimatée.

6. Dispositif selon l'une quelconque des revendications précédentes, **caractérisé en ce que** l'angle d'inclinaison respectif des flancs actifs agencés en alternance (3, 4) est modifié radialement vers l'extérieur en partant de l'axe optique.

7. Dispositif selon l'une quelconque des revendications précédentes, **caractérisé en ce que** la surface de l'élément réfléchissant, opposée à la structure de Fresnel sans flancs parasites, est bombée au moins par zones de manière concave et/ou convexe.
